# EUROPÄISCHE PATENTSCHRIFT

(11) **EP 3 415 237 B1**
(45) Veröffentlichungstag und Bekanntmachung des Hinweises auf die Patenterteilung: **20.11.2019**
(21) Anmeldenummer: 18177932.3
(22) Anmeldetag: 15.06.2018
(51) Int. Cl.: B02C 13/282

(54) **PRALLLEISTE**
IMPACT BAR
BARRE DE PERCUSSION

(30) Priorität: 16.06.2017 DE 102017113233
(43) Veröffentlichungstag der Anmeldung: 19.12.2018
(73) Patentinhaber: Keestrack N.V., 3740 Munsterbilzen (BE)
(72) Erfinder: Hoogendoorn, Frederik, 3740 Bilzen (BE)
(74) Vertreter: Griepenstroh, Jörg

(56) Entgegenhaltungen:
- CN-A- 102 463 173
- DE-A1- 3 714 435
- JP-A- 2016 112 548

## Beschreibung

Die Erfindung betrifft eine Prallleiste zur Auskleidung eines Prallraumes eines Prallbrechers gemäß den Merkmalen des Patentanspruchs 1.

Prallbrecher sind Maschinen zur Zerkleinerung von Material über die Prallzerkleinerung, indem eine hohe kinetische Energie erzeugt wird, mit der das Material auf einen scharfkantigen, härteren Gegenstand trifft, d.h. eine verschleißfeste Auskleidung eines Prallraumes. Die Auskleidung des Prallraumes gehört zum Prallwerk des Prallbrechers. Diese Auskleidung kann aus Prallplatten oder länglichen Prallleisten bestehen. Der Aufprall der Materialbrocken auf die Prallleisten erzeugt Spannungsspitzen im Material. Die Spannungsspitzen führen zu einer selektiven Zerkleinerung. Bereiche des Materials mit geringerer Festigkeit werden besonders gut aufgeschlossen. Härtere Partikel werden aus einer weicheren Umgebung herausgelöst.

Die Prallleisten unterliegen verfahrensbedingt einem sehr hohen Verschleiß. Sie müssen regelmäßig ausgetauscht werden. Die schweren Prallleisten sollen möglichst einfach und schnell gewechselt werden können, um den Produktionsausfall zu minimieren. Aus der Praxis ist es bekannt, die Prallleisten in ihrer Längsrichtung in Aufnahmen der Auskleidung einzuschieben. Hierzu besitzen die Prallleisten auf ihrer Rückseite einen im Wesentlichen T-förmigen Haltebereich. Die T-Form bedingt Hinterschneidungen seitlich des Schaftes des Haltebereichs. Über diese Hinterschneidungen wird die Prallleiste gehalten. Die eigentliche Prallleiste ist im Querschnitt im Wesentlichen rechteckig konfiguriert. Sie besitzt eine Vorderseite, auf die das zu brechende Material geschleudert wird, im Abstand zur Vorderseite eine Rückseite und zwei Längsseiten, die sich von der Vorderseite zur Rückseite erstrecken. Die Vorderseite kann mit der Vorderseite einen Winkel einschließen. Dadurch stehen benachbarte Längskanten unterschiedlich weit vor, so dass gezielt Bruchzonen geschaffen werden. Eine solche Prallleiste wird in der CN 102 463 173 A offenbart.

Prallleisten mit ihren parallel zueinander verlaufenden Längsseiten werden im unverschlissenen Zustand so montiert, dass sich zwischen den Längsseiten ein Spalt befindet. Sind die Prallwangen bogenförmig gestaltet, ergeben sich V- oder A-förmige Spalten zwischen den Prallleisten. Material wird in diese Spalten geschleudert und kann sich dort festsetzen. Das so entstehende Materialbett dient als zusätzlicher Schutz für anprallendes Material. Andererseits kann das Material in den Spalten zu massiven Klemmungen führen, so dass die Prallleisten nur mit sehr hohem Aufwand gelöst werden können. Dies führt zu einem erhöhten Arbeitsaufwand und damit zu einem Produktionsausfall. Zudem ist die Anzahl der Bruchzonen bei konvexen Anordnungen der Prallleisten und damit einhergehend auch der Zerkleinerungsgrad geringer. Das ist nachteilig, wenn angestrebt wird, härte Materialien mit hohem Zerkleinerungsgrad zu zerkleinern.

Hiervon ausgehend liegt der Erfindung die Aufgabe zugrunde, eine verbesserte Prallleiste aufzuzeigen, welche sich leicht montieren und demontieren lässt, in konkav oder konvex gekrümmten Bereichen eines Prallraumes eine gute Auskleidung ermöglicht und einen hohen Ausnutzungsgrad besitzt, ohne die vorher genannten Funktionen einzuschränken.

Diese Aufgabe ist bei einer Prallleiste mit den Merkmalen des Patentanspruches 1 gelöst.

Die Unteransprüche betreffen vorteilhafte Weiterbildungen der Erfindung.

Die erfindungsgemäße Prallleiste dient zur Auskleidung eines Prallraumes eines Prallbrechers. Der Prallbrecher beschleunigt Material in Richtung der Prallleisten, um es durch den Anprall zu zerkleinern. Die Prallleiste besitzt eine Vorderseite, die für den Anprall des Materials vorgesehen ist und im Abstand zur Vorderseite eine Rückseite. Die Vorderseite und die Rückseite werden von zwei Längsseiten miteinander verbunden. Die Prallleiste kann von der Vorderseite bis kurz vor die Rückseite verschlissen werden. Dieser für den Verschleiß vorgesehene Abschnitt der Prallleiste ist im Querschnitt viereckig.

Die Vorderseite verläuft erfindungsgemäß nicht parallel zur Rückseite und schließt mit der Rückseite einen Winkel ein, der kleiner als 90° und größer als 0° ist. Der Winkel liegt vorzugsweise in einem Bereich von 10° bis 20°. Bevorzugt beträgt er 12° bis 18°. Ein Winkel von 15° eignet sich für sehr viele Anwendungsfälle und ist besonders günstig. Die Vorderseite ist gegenüber der Rückseite schräg gestellt.

Die Prallleiste besitzt einen Haltebereich zur Fixierung der Prallleiste an einer Halterung des Prallraumes. Der Haltebereich nimmt nicht am Verschleiß der Prallleiste teil. Dieser Abschnitt der Prallleiste dient lediglich zur Verankerung und leicht lösbaren Befestigung der Prallleiste. An der Rückseite ist ein gegenüber der Rückseite vorstehender Haltebereich mit Hinterschneidungen angeordnet, zur lösbaren, formschlüssigen Befestigung der Prallleiste einer Halterung im Prallraum. Zusätzlich kann die Prallleiste einen inneren Haltebereich zur Aufnahme einer Schraubverbindung besitzen. Die Prallleiste wird dann aufgrund ihrer langgestreckten Form mit mehreren Schraubverbindungen fixiert, so dass auch mehrere innere Haltebereiche vorgesehen sind. Die inneren Haltebereiche sind insbesondere Passagen für Schraubbolzen, die von der Vorderseite in die Prallleisten eingesetzt werden. Der Schraubenkopf wird dabei tief in die Prallleiste eingelassen.

Die erfindungsgemäße Prallleiste besitzt Längsseiten, die in Längsseitenebenen verlaufen. Es ist Stand der Technik, dass die Längsseiten, beziehungsweise Längsseitenebenen parallel zueinander verlaufen. Die Längsseitenebenen schneiden sich daher nicht. Erfindungsgemäß ist erwünscht, dass sich die besagten Längsseitenebenen, in denen die Längsseiten zumindest teilweise, vorzugsweise überwiegend (mehr als 50 %) und insbesondere vollständig verlaufen, schneiden. Das bedeutet, dass die Längsseiten nicht parallel zueinander verlaufen, sondern einen Winkel einschließen. Diese geneigte Flankenform der Längsseiten ermöglicht das Platzieren der Prallleisten in Kreissegmenten des Prallraumes, ohne dass dabei ein V-förmiger Spalt zwischen einander benachbarten Prallleisten entsteht. Insgesamt wird dadurch die Auskleidung des Prallraumes verbessert. Es kann mehr zu verschleißender Werkstoff der Prallleisten innerhalb des Prallraumes montiert werden, so dass sich die Standzeit vergrößert. Es gibt mehr Bruchzonen je Längeneinheit der Auskleidung. Dadurch werden höhere Zerkleinerungsgrade erreicht, was insbesondere bei härteren Materialien von Vorteil ist. Zudem kann zerkleinertes Material wesentlich schlechter zwischen die benachbarten Prallleisten gelangen, weil V-förmige Kerben zwischen den Prallleisten vermieden werden. Das erleichtert wiederum die Demontage der Prallleisten, wenn diese verschleißbedingt ausgetauscht werden müssen. Die sich schneidenden Längsebenen können so zueinander angeordnet sein, dass die Prallleiste zur Vorderseite hin schmaler wird. In diesem Fall eignet sich die Prallleiste hervorragend zur Anordnung in einem konkaven Bogensegment. Mit der erfindungsgemäßen Prallleiste können innerhalb des Prallraumes auch kleinere Radien realisiert werden.

Im Rahmen der Erfindung ist es möglich, dass nur eine der beiden Längsseiten teilweise, überwiegend oder vollständig in einem von 90° abweichenden Winkel von der Rückseite angeordnet ist, so dass die andere Längsseite senkrecht zur Rückseite steht. Auch in diesem Fall schneiden sich die Längsseitenebenen, und zwar entweder im Abstand von der Vorderseite oder im Abstand von der Rückseite der Prallleiste. Liegt der Schnittpunkt im Abstand von der Vorderseite, d.h. vor der Vorderseite, wird die Prallleiste zur Vorderseite hin schmaler. Liegt der Schnittpunkt im Abstand von der Rückseite, d.h. hinter der Rückseite, wird die Prallleiste zur Rückseite hin schmaler.

Bevorzugt liegt die Schnittlinie, in der sich die Längsseitenebenen schneiden, in einer Mittelängsebene der Prallleiste. Die Mittellängsebene steht senkrecht auf der Rückseite. Sie führt zentral durch den Haltebereich. Eine zentral verlaufende Schnittlinie bedeutet, dass beide Längsseiten in demselben Winkel zur Mittellängsebene stehen. Der Winkel liegt vorzugsweise in einem Bereich von 4° bis 8°, insbesondere 6° bis 7°, insbesondere kann er 6,5° betragen. Über beide Längsseitenebenen betrachtet wird mithin ein Winkel von 8° bis 16°, insbesondere ein Winkel von 13° eingeschlossen. Diese Winkel sind unabhängig davon, ob es sich um eine Prallleiste für einen konkaven oder konvexen Bereich des Prallraumes handelt.

Die Oberseite verläuft vorzugsweise in einem Winkelbereich von 12° - 17° zur Rückseite und insbesondere in einem Bereich von 13° - 16°. Ein Winkel von 15° hat sich für viele Anwendungsfälle als vorteilhaft herausgestellt und wird bevorzugt.

Im Hinblick auf die Verbesserung des Ausnutzungsgrades spielt auch die Gestaltung des Haltebereichs eine große Rolle. Ein äußerer Haltebereich besitzt einen verbreiterten Fuß und einen gegenüber dem Fuß schmaleren Schaft. Der Fuß ist über dem Schaft mit der Rückseite der Prallleiste verbunden. Beiderseits des Schaftes sind die Hinterschneidungen angeordnet. Sie werden von dem Fuß und der Rückseite begrenzt. Die Hinterschneidungen weisen im Querschnitt jeweils einen gerundeten Bereich auf, der sich von der Rückseite bis zu einer oberen Flanke des Fußes erstreckt. Der gerundete Bereich erstreckt sich vorzugsweise über die gesamte Kontur der Hinterschneidung, zumindest soweit der Bereich des Schaftes betroffen ist. Die Rundung hat insbesondere einen konstanten Radius, der so groß bemessen ist, dass er sich tangential von der Rückseite kommend bis zum Fuß erstreckt. Der Radius beträgt mindestens 10 mm, vorzugsweise 14 mm oder mehr.

Die der Rückseite zugewandte Seite des Fußes ist als Flanke ausgebildet, die in einem Winkel von 18° - 22°, insbesondere in einem Winkel von 20° zur Rückseite steht. Die Flanken des Fußes sind bevorzugt tangential an die gerundeten Bereiche angeschlossen. Es gibt durch die tangentialen Übergänge zwischen dem gerundeten Bereich und den Flanken sowie der Rückseite der Prallleiste keine Bereiche, in denen Kerbspannungen auftreten können. Der fließende Übergang leitet jegliche auftretende Spannungen sanft in angrenzende Materialbereiche um. Der im Fußbereich angeordnete Werkstoff wird gleichmäßiger belastet. Die bessere Werkstoffausnutzung ermöglicht es, Werkstoff im Fußbereich zu sparen, was wiederum dazu beiträgt, den Ausnutzungsgrad der Prallleiste zu verbessern.

Der Fuß weist auf seiner der Rückseite abgewandten Fußsohle eine Längsvertiefung auf. Diese Längsvertiefung ist dazu vorgesehen, Material im Fußbereich einzusparen. Die Längsvertiefung ist bevorzugt breiter als der Schaft. Die Längsvertiefung soll ebenfalls derart ausgebildet sein, dass keine Spannungsspitzen entstehen. Sie sollte daher keine scharfen Übergänge oder Kanten aufweisen. Die Längsvertiefung kann eine tiefste Stelle besitzen, die 20 % bis 40 % der Höhe des Fußes (ohne Flanken) beträgt. Vorzugsweise erstreckt sich die Tiefe über einen Bereich von circa 30 bis 35 % der Höhe.

Die Längsvertiefung kann in ihrer Querrichtung gerundet sein, so dass die besagte Tiefe nur in der Mitte, das heißt im Bereich der Mittellängsebene gegeben ist und zu den Randseiten des T-förmigen Fußes kontinuierlich abnimmt.

Der gesamte Haltebereich ist vorzugsweise spiegelsymmetrisch ausgebildet, was es ermöglicht, die Prallleiste in Längsrichtung aus der Halterung herauszuziehen und zu wenden. Sie kann nach Erreichen eines bestimmten Verschleißgrades gewendet werden und/oder in anderen Bereichen des Prallbrechers zum Einsatz kommen.

Die optimierte Form der Prallleiste verbessert den Ausnutzungsgrad. Sie ist leicht montierbar und demontierbar. Sie besitzt bei einem äußeren Haltebereich geringe Kerbwirkungen, bedingt durch den definierten Flankenwinkel am Fuß und die gerundeten Übergänge im Bereich des Schaftes. Zudem lässt sich die hinsichtlich der Querschnittsform optimierte Prallleiste mit geneigten Flanken sehr vorteilhaft in konkav oder konvex gekrümmten Prallräumen einsetzen, aber nicht nur dort: Sie kann in ebenen sowie in gerundeten Bereichen zur Auskleidung des Prallraumes montiert werden. Wenn einander benachbarte Prallleisten mit gegensätzlichen Flankenwinkeln nebeneinander angeordnet werden, besitzt der Spalt zwischen den Prallleisten eine konstante Breite. Anprallendes Material gelangt allerdings nicht so leicht in tiefere Bereiche des Spaltes, weil wenigstens ein Spalt im Winkel zur Rückseite verläuft. Je nach Anprallrichtung müsste das Material erst an den Wänden des im Winkel zur Anprallrichtung stehenden Spaltes umgelenkt werden. Dabei verliert das Material kinetische Energie. Der Spalt füllt sich dadurch nur noch mit Material, das nicht so hoch verdichtet ist. Das erleichtert den Wechsel der Prallleisten.

Die Erfindung wird nachfolgend anhand von in schematischen Zeichnungen dargestellten Ausführungsbeispielen erläutert, wobei die Figur 4 eine Ausführungsform zeigt, für die kein Schutz beansprucht wird. Sie dient exemplarisch zur Erläuterung eines inneren Haltebereiches, der zusätzlich zum äußeren Haltebereich vorgesehen sein kann. Es zeigt:
- Figur 1: eine erste Ausführungsform einer Prallleiste mit äußerem Haltebereich im Querschnitt;
- Figur 2: eine weitere Darstellung der Prallleiste der Figur 1 ebenfalls im Querschnitt;
- Figur 3: eine weitere Ausführungsform einer Prallleiste mit äußerem Haltebereich im Querschnitt;
- Figur 4: eine nicht erfindungsgemäße Ausführungsform einer Prallleiste mit innerem Haltebereich ebenfalls im Querschnitt;
- Figur 5: eine weitere Ausführungsform einer Prallleiste mit äußerem Haltebereich ebenfalls im Querschnitt;
- Figur 6: eine weitere Darstellung der Prallleiste der Figur 5 ebenfalls im Querschnitt;
- Figur 7: eine weitere Ausführungsform einer Prallleiste mit äußerem Haltebereich ebenfalls im Querschnitt;
- Figur 8: Prallleisten der Figur 5 in konvexer Anordnung;
- Figur 9: Prallleisten der Figuren 1 in konkaver Anordnung;
- Figur 10: Prallleisten der Figuren 1 und 6 in ebener Anordnung und
- Figur 11: eine Prallleiste in perspektivischer Darstellung.

Figur 1 zeigt eine Prallleiste 1 im Querschnitt. Die Prallleiste 1 wird in einem nicht näher dargestellten Prallraum eines Prallbrechers eingesetzt. Der in der Bildebene obere Teil ist dafür vorgesehen, möglichst lang dem Anprall des zu brechenden Materials standzuhalten. Das ist der Verschleißbereich. Der in der Bildebene untere Bereich der Prallleiste 1 dient zur Fixierung der Prallleiste 1 am Prallbrecher.

Die Prallleiste 1 besitzt in ihrem oberen Bereich einen im Wesentlichen viereckigen Querschnitt. Die Prallleiste 1 besitzt eine Vorderseite 2 für den Anprall von Material. Im Abstand zur Vorderseite 2 befindet sich eine Rückseite 3. Die Rückseite 3 ist über zwei Längsseiten 4, 5 mit der Vorderseite 2 verbunden, so dass sich die besagte viereckige Kontur ergibt. An der Rückseite 3 steht ein Haltebereich 6 rückwärtig vor. Der Haltebereich 6 ist im Querschnitt T-förmig konfiguriert und bildet mit der Rückseite 3 Hinterschneidungen 7, 8 aus, die sich seitlich eines Schaftes 9 befinden. Der Schaft 9 des Haltebereichs 6 ist das Verbindungselement mit einem verbreiterten Fuß 10 des Haltebereichs 6, durch welche sich die T-Form ergibt.

Der Haltebereich 6 ist wesentlich kleiner als der zum Verschleiß vorgesehene Bereich oberhalb der Oberseite 3. Der Haltebereich 6 muss nur so groß wie nötig ausgebildet sein. Er wird nach dem Verschleißen der Prallleiste 1 entsorgt. Wichtig für die Betriebssicherheit der Prallleiste 1 ist, dass die Prallleiste 1 während des Betriebs nicht bricht oder abreißt. Da die Prallleiste 1 durch Anprallen des Materials zumeist auf Druck und weniger auf Torsion beansprucht wird, sind die Anforderungen an den Haltebereich 6 relativ gering, so dass die Konturen des Fußes 10 und des Schaftes 9 Raum für Verbesserungen geben. Die Hinterschneidungen 7, 8 sind ganz überwiegend als gerundete Bereiche 11, 12 ausgebildet. Die gerundeten Bereiche 11, 12 gehen tangential von der geraden Rückseite 3 in den Schaft 9 über und von dort in schrägstehende Flanken 13, 14, des Fußes 10, die der Rückseite 3 zugewandt sind. Die Winkel der Flanken 13, 14 betragen in diesem Ausführungsbeispiel 20°.

Der Fuß 10 besitzt ferner auf seiner der Rückseite 3 abgewandten Fußsohle 15 eine Längsvertiefung 16. Die Längsvertiefung 16 ist konkav ausgebildet und vollständig gerundet. Die Längsvertiefung 16 ist breiter als der Schaft 9. Sie erstreckt sich in der Breite über mehr als 50 % des Fußes 10. Die Längsvertiefung 16 dient dazu, Material im Bereich des Fußes 10 einzusparen. Da die Längsvertiefung 16 nicht gleichzeitig eine Kerbwirkung erzeugen soll, ist sie mit sehr großem Radius gerundet, vergleichbar einer flachen Mulde.

Figur 2 zeigt noch einmal die Prallleiste 1 der Figur 1 in der Schnittdarstellung, ergänzt mit Bezeichnungen für Winkel und Längen. Die besagte Prallleiste 1 ist unterhalb ihrer Rückseite 3, das heißt im Bereich des Haltebereichs 6 spiegelsymmetrisch bezüglich einer Mittellängsebene MLE angeordnet. Die Symmetrie setzt sich noch bis zu einer Höhe H1 der in der Bildebene linken Längsseite 4 fort. Durch die Schrägstellung der Vorderseite 2 um den Winkel W3 um 15° ist der über H1 hinausgehende, vordere Bereich unsymmetrisch. Der Winkel W1 zwischen der Mittellängsebene MLE und der in der Bildebene linken Längsseite 4 beträgt 6,5°. Auf der gegenüberliegenden Seite beträgt der Winkel zwischen der Mittellängsebene MLE und der zweiten Längsseite 5 ebenfalls 6,5 Grad. Die zweite Längsseite 5 ist dementsprechend höher und besitzt eine Höhe H2, die größer ist als die Höhe H1 der gegenüberliegenden Längsseite 4. Das Verhältnis beträgt etwa 2:1.

Die geraden Längsseiten 4, 5 verlaufen vollständig innerhalb von Längsseitenebenen E1, E2. Die Längsseitenebenen E1, E2 schneiden sich in einer Schnittlinie S, die in der gewählten Schnittdarstellung als Punkt zu erkennen ist. Die Schnittlinie S liegt im Abstand zu und oberhalb der Vorderseite 2. Da die Winkel W1 für beide Längsseiten 4, 5 gleich groß sind, liegt eine Schnittlinie S der Längsseitenebenen E1, E2 in der Mittellängsebene MLE. Das erlaubt es, die Prallleisten 1 um 180° zu wenden.

Durch die sich nach oben verjüngende Prallleiste 1 ist die Breite B1 der Rückseite 3 größer als die senkrecht zur Mittellängsebene MLE gemessene Breite B2 der Vorderseite 2. Der Breitenunterschied beträgt circa 15 %. Eine solche Prallleiste 1 besitzt eine Höhe H2 von circa 101 mm.

Die Höhe H3 bezeichnet die Höhe des Haltebereichs 6, gemessen von der Rückseite 3. Die beträgt etwa 50 mm, so dass das Verhältnis der Höhe H2 der längeren Längsseite 5 zur Höhe H3 des Haltebereichs 6 etwa 2:1 beträgt.

Die Breite B3 bezeichnet die Breite des Schaftes 6. Der Schaft 9 ist der schmalste Bereich der Prallleiste 1. Der Schaft 9 ist schmaler als der sich anschließende Fuß 10. Das Verhältnis zwischen der Breite B4 des Fußes 10 und der Breite B3 des Schaftes 9 beträgt etwa 2:1.

Die Höhe H5 bezeichnet die Höhe des Fußes 10 ohne Flanken 13, 14. Die Höhe H5 beträgt etwa 40 % der Höhe H3 des gesamten Haltebereichs 6. Der Übergang zwischen dem breiteren Fuß 10 und dem wesentlich schmaleren Schaft 9 erfolgt über die schrägstehenden Flanken 13, 14, die mit dem Winkel W2 von jeweils 20° (bezogen auf die Rückseite) in die gerundeten Bereiche 11, 12 übergehen. In diesem Fall beträgt der Radius R2 der Rundung 14 mm. Alle anderen Ecken der Prallleiste 1 sind mit einem Radius R1 von 5 mm gerundet.

Auf der Fußsohle 15 des Fußes 10 ist mit R3 der Radius der Längsvertiefung 16 eingezeichnet. Die Längsvertiefung 16 ist komplett gerundet. Der Radius R3 beträgt bei diesem Ausführungsbeispiel 35 mm bei einer Gesamtbreite B4 von 70 mm. Die maximale Tiefe H4 der Längsvertiefung 16 (gemessen in der Mittellängsebene) beträgt 7 mm. Die Tiefe H4 der Längsvertiefung 16 erstreckt sich damit über ein Drittel der Höhe H5 des Fußes 10.

Das Ausführungsbeispiel der Figur 2 unterscheidet sich von dem der Figuren 1 und 2 dadurch, dass die Längsseiten 4, 5 nicht vollständig innerhalb der sich schneidenden Längsseitenebenen (nicht näher dargestellt) verlaufen. Die Längsseiten 4, 5 besitzen jeweils einen oberen Längsseitenabschnitt 17, 18, der der oben beschriebenen Weise geneigt ist und jeweils einen unteren Längsseitenabschnitt 19, 20, der senkrecht zur Rückseite 3 steht. Die gestrichelte Linie zeigt die Grenze zwischen den oberen und unteren Längsseitenabschnitten 17-20. Die oberen Längsseitenabschnitte 17, 18 erstrecken sich über mehr als 50 % der Höhen H1, H2 der Längsseiten 4, 5.

Die Figur 4 (nicht erfindungsgemäß) unterscheidet sich von dem der Figuren 1 und 2 dadurch, dass es keinen äußeren Haltebereich sondern einen inneren Haltebereich 6a gibt. Der innere Haltebereich 6a, ist mit gestrichelter Linie angedeutet. Es handelt sich um einen im Querschnitt kreisrunden, und im Durchmesser abgestuften Durchgang zur Aufnahme einer Schraubverbindung. Die Abstufung im Durchmesser ist so positioniert, dass ein nicht näher dargestellter Schraubenkopf vollständig hinter der Vorderseite 3 zurücktritt. Der Durchgang oberhalb des Schraubenkopfes setzt sich während des Betriebs mit Material zu. Das Material schützt den Schraubenkopf.

Das Ausführungsbeispiel der Figur 5 unterscheidet sich von demjenigen der Figuren 1 und 2 lediglich dadurch, dass die Längsseiten 4, 5 in entgegengesetzte Richtungen, und zwar diesmal nach außen geneigt sind. Dadurch ist die Vorderseite 2 breiter als die Rückseite 3. Die Gestaltung des Haltebereichs 6, das heißt des Schaftes 9 und des Fußes 10 ist identisch. Insofern kann auf die Erläuterung der Figuren 1 und 2 Bezug genommen werden.

Figur 6 verdeutlicht noch einmal die Proportionen anhand der Maße und Winkel, wobei zur Vermeidung von Wiederholungen hauptsächlich auf die Unterschiede eingegangen wird. Der Winkel W1 der Längsseite 4 beträgt ebenfalls 6,5°. Die Längsseite 4 ist lediglich in die entgegengesetzte Richtung geneigt, so dass die Prallleiste 1 nicht zu ihrer Vorderseite 2 hin schmaler, sondern breiter wird. Die Breite B1 der Rückseite 3 ist im Wesentlichen unverändert, während die Breite B2 der Vorderseite 2 nun größer ist als die der Rückseite 3. Da die Höhen H2 und H1 der Vorderseite 2 im Wesentlichen gleich geblieben sind und auch der Winkel W3 zwischen der Vorderseite 2 und der Rückseite 3 im Wesentlichen mit 15° konstant geblieben ist, ist auch in absoluten Werten betrachtet der Unterschied zwischen B1 und B2 gleich groß geblieben, lediglich bei umgekehrten Vorzeichen. Die Längsseitenebenen E1 und E2 schneiden sich wiederum in der Schnittlinie S, die in der Mittellängseben MLE liegt und die im Abstand von der Rückseite 3 angeordnet ist.

Figur 7 zeigt eine Variante der Figuren 5 und 6, bei welcher die Längsseiten 4, 5 ähnlich wie bei dem Ausführungsbeispiel nicht vollständig in einer Längsseitenebene verlaufen, sondern nur überwiegend. Die Längsseiten 4, 5 besitzen jeweils einen oberen Längsseitenabschnitt 17, 18, der jeweils in der oben beschriebenen Weise geneigt ist und jeweils einen unteren Längsseitenabschnitt 19, 20, der senkrecht zur Rückseite 3 steht. Die gestrichelte Linie zeigt die Grenze zwischen den oberen und unteren Längsseitenabschnitten 17-20. Die oberen Längsseitenabschnitte 17, 18 erstrecken sich über mehr als 50 % der Höhen H1, H2 der Längsseiten 4, 5.

Die Figuren 8 bis 10 zeigen drei unterschiedliche Einbausituationen. Figur 8 zeigt beispielhaft drei Prallleisten 1 gemäß dem Ausführungsbeispiel der Figuren 5 und 6. Die Prallleisten 1 sind bogenförmig angeordnet. Einander benachbarte Prallleisten 1 sind jeweils um einen Winkel von 13° verschwenkt angeordnet. Sie schließen zwischen sich einen Spalt gleichbleibender Breite ein. Diese Prallleisten 1 eignen sich zur Auskleidung konvexer Abschnitte des Prallraumes.

Das Ausführungsbeispiel der Figur 9 zeigt drei Prallleisten 1 gleicher Bauart gemäß dem Ausführungsbeispiel der Figuren 1 und 2. Einander benachbarte Prallleisten 1 sind wiederum um einen Winkel von 13° verschwenkt angeordnet. Sie schließen zwischen sich einen Spalt gleichbleibender Breite ein. Diese Prallleisten 1 eignen sich zur Auskleidung konkaver Abschnitte des Prallraumes.

Das Ausführungsbeispiel der Figur 10 zeigt zwei äußere Prallleisten 1 gemäß dem Ausführungsbeispiel der Figur 5 und eine mittlere Prallleiste 1 gemäß dem Ausführungsbeispiel der Figur 1. Durch die angepassten Flankenwinkel sind die Spalten zwischen einander benachbarten Prallleisten 1 konstant in der Breite. Diese Anordnung von Prallleisten 1 eignet sich zur Auskleidung von ebenen Abschnitten des Prallraumes. In diesem Fall sind die Prallleisten 1 unterschiedlicher Bauformen im Wechsel angeordnet. Die erfindungsgemäße Prallleiste kann aus einem metallischen Gusswerkstoff, einem keramischen Werkstoff oder aus einem Hybridwerkstoff aus Stahl mit keramischen Anteilen bestehen. Die Erfindung ist nicht auf einen bestimmten Werkstoff beschränkt, sofern dieser Werkstoff mit hinreichender Standzeit mineralisches Material brechen kann.

Die Figur 11 zeigt, dass die Prallleiste über ihre gesamte Länge einen gleichbleibenden Querschnitt besitzt, so wie er in den Figuren 1 bis 10 dargestellt ist.

### Bezugszeichen:

- 1 -: Prallleiste
- 2 -: Vorderseite
- 3 -: Rückseite
- 4 -: Längsseite
- 5 -: Längsseite
- 6 -: äußerer Haltebereich
- 6a -: innerer Haltebereich
- 7 -: Hinterschneidung
- 8 -: Hinterschneidung
- 9 -: Schaft
- 10 -: Fuß
- 11 -: Gerundeter Bereich
- 12 -: Gerundeter Bereich
- 13 -: Flanke
- 14 -: Flanke
- 15 -: Fußsohle
- 16 -: Längsvertiefung
- 17 -: oberer Längsseitenabschnitt
- 18 -: oberer Längsseitenabschnitt
- 19 -: unterer Längsseitenabschnitt
- 20 -: unterer Längsseitenabschnitt

- B1 -: Breite
- B2 -: Breite
- B3 -: Breite
- B4 -: Breite
- E1 -: Längsseitenebene
- E1 -: Längsseitenebene
- H1 -: Höhe
- H2 -: Höhe
- H3 -: Höhe
- H4 -: Höhe
- H5 -: Höhe
- MLE -: Mittellängsebene
- R1 -: Radius
- R2 -: Radius
- R3 -: Radius
- S -: Schnittlinie
- W1 -: Winkel
- W2 -: Winkel
- W3 -: Winkel

## Patentansprüche

1. Prallleiste zur Auskleidung eines Prallraumes eines Prallbrechers mit folgenden Merkmalen:
a) Die Prallleiste (1) besitzt eine Vorderseite (2), im Abstand zur Vorderseite (2) eine Rückseite (3) und zwei Längsseiten (4, 5), die sich von der Vorderseite (2) zur Rückseite (3) erstrecken;
b) Die Vorderseite (2) verläuft nicht parallel zur Rückseite (3) und schließt mit der Rückseite (3) einen Winkel (W3) ein, der kleiner als 90° und größer als 0° ist;
c) Die beiden Längsseiten (4, 5) verlaufen zumindest teilweise in Längsseitenebenen (E1, E2), die sich schneiden;
d) An der Rückseite (3) ist ein gegenüber der Rückseite (3) vorstehender, äußerer Haltebereich (6) mit Hinterschneidungen (7, 8) angeordnet zur lösbaren, formschlüssigen Befestigung der Prallleiste (1);
e) Der Haltebereich (6) weist einen verbreiterten Fuß (10) und einen gegenüber dem Fuß (10) schmaleren Schaft (9) auf, wobei der Fuß (10) über den Schaft (9) mit der Rückseite (3) verbunden ist, wobei sich die Hinterschneidungen (7, 8) seitlich des Schaftes (9) befinden und von dem Fuß (10) und der Rückseite (3) begrenzt sind, wobei die Hinterschneidungen (7, 8) im Querschnitt jeweils gerundete Bereiche (11, 12) aufweisen, die sich von der Rückseite (3) bis zu oberen Flanken (13, 14) des Fußes (10) erstrecken;
**gekennzeichnet durch** folgendes Merkmal:
f) Der Fuß (10) weist auf seiner der Rückseite (3) abgewandten Fußsohle (15) eine Längsvertiefung (16) auf.

2. Prallleiste nach Anspruch 1, **dadurch gekennzeichnet, dass** die Längsseiten (4, 5) überwiegend in den sich schneidenden Längsseitenebenen (E1, E2) verlaufen.

3. Prallleiste nach Anspruch 1 oder 2, **dadurch gekennzeichnet, dass** sie einen inneren Haltebereich (6a) zur Aufnahme einer Schraubverbindung besitzt.

4. Prallleiste nach einem der Ansprüche 1 bis 3, **dadurch gekennzeichnet, dass** sich die Längsseitenebenen (E1, E2) in einer Schnittlinie (S) schneiden, wobei die Schnittlinie (S) in einer Mittellängsebene (MLE) der Prallleiste (1) liegt, wobei die Mittelängsebene (MLE) senkrecht zur Rückseite (3) und zentral durch den inneren oder äußeren Haltebereich (6, 6a) verläuft.

5. Prallleiste nach Anspruch 4, **dadurch gekennzeichnet, dass** die Schnittlinie (S) der Längsseitenebenen (E1, E2) im Abstand von der Vorderseite (2) verläuft, wobei jede Längsseitenebene (E1, E2) mit der Mittellängseben (MLE) einen Winkel (W1) von 4° bis 8° einschließt.

6. Prallleiste nach Anspruch 5, **dadurch gekennzeichnet, dass** die Schnittlinie (S) der Längsseitenebenen (E1, E2) im Abstand von der Rückseite (3) verläuft, wobei jede Längsseitenebene (E1, E2) mit der Mittellängsebene (MLE) einen Winkel (W1) von 4° bis 8° einschließt.

7. Prallleiste nach einem der Ansprüche 4 bis 6, **dadurch gekennzeichnet, dass** der Winkel (W1) zwischen den Längsseitenebenen (E1, E2) und der Mittellängsebene (MLE) 6° bis 7° beträgt.

8. Prallleiste nach einem der Ansprüche 1 bis 7, **dadurch gekennzeichnet, dass** der Winkel (W3) zwischen der Vorderseite (2) und der Rückseite (3) 12° bis 17° beträgt.

9. Prallleiste nach Anspruch 1, **dadurch gekennzeichnet, dass** die obere Flanke (13, 14) des Fußes (10) in einem Winkel (W2) von 18° bis 22° zur Rückseite (3) angeordnet ist.

10. Prallleiste nach einem der Ansprüche 1 bis 9, **dadurch gekennzeichnet, dass** der gerundete Bereich (11, 12) tangential in die Rückseite (3) der Prallleiste (1) und in die Flanken (13, 14) des Fußes (10) übergeht.

11. Prallleiste nach einem der Ansprüche 1 bis 10, **dadurch gekennzeichnet, dass** die Längsvertiefung (16) breiter ist als der Schaft (9).

12. Prallleiste nach einem der Ansprüche 1 bis 11, **dadurch gekennzeichnet, dass** der Fuß (10) eine senkrecht zur Rückseite (3) gemessene Höhe (H5) und die Längsvertiefung (16) eine senkrecht zur Rückseite (3) gemessene Tiefe (H4) besitzt, wobei die Tiefe (H4) am tiefsten Punkt 20% bis 40% der Höhe (H5) beträgt.

13. Prallleiste nach einem der Ansprüche 1 bis 12, **dadurch gekennzeichnet, dass** die Längsvertiefung (16) in Querrichtung gerundet ist.

14. Prallleiste nach einem der Ansprüche 1 bis 13, **dadurch gekennzeichnet, dass** der Haltebereich (6, 6a) spiegelsymmetrisch zur Mittellängsebene (MLE) ausgebildet ist.

15. Prallleiste nach einem der Ansprüche 1 bis 14, **dadurch gekennzeichnet, dass** die gerundeten Bereiche (11, 12) jeweils einen Radius von mindestens 10 mm aufweisen.

## Claims

1. Impact bar for lining an impact chamber of an impact crusher with the following features:
a) the impact bar (1) has a front side (2), a rear side (3) at a distance from the front side (2) and two longitudinal sides (4, 5), which extend from the front side (2) to the rear side (3);
b) the front side (2) does not run parallel to the rear side (3) and includes, with the rear side (3), an angle (W3) which is smaller than 90° and greater than 0°;
c) the two longitudinal sides (4, 5) run at least partially in longitudinal side planes (E1, E2), which intersect;
d) an outer holding region (6) with undercuts (7, 8) and protruding relative to the rear side (3) is arranged on the rear side (3) for releasably, positively fastening the impact bar (1);
e) the holding region (6) has a widened foot (10) and a shank (9), which is narrower relative to the foot (10), the foot (10) being connected to the rear side (3) via the shank (9), wherein the undercuts (7, 8) are located to the side of the shank (9) and are delimited by the foot (10) and the rear side (3), wherein the undercuts (7, 8) have in each case rounded regions (11, 12) in the cross section which extend from the rear side (3) to upper flanks (13, 14) of the foot (10);
**characterised by** the following feature:
f) the foot (10) has a longitudinal recess (16) on its foot sole (15) facing away from the rear side (3).

2. Impact bar according to claim 1, **characterised in that** the longitudinal sides (4, 5) extend predominantly in the intersecting longitudinal side planes (E1, E2).

3. Impact bar according to claim 1 or 2, **characterised in that** it has an inner holding region (6a) for receiving a screw connection.

4. Impact bar according to any of claims 1 to 3, **characterised in that** the longitudinal side planes (E1, E2) intersect in a section line (S), the section line (S) lying in a central longitudinal plane (MLE) of the impact bar (1), the central longitudinal plane (MLE) running perpendicular to the rear side (3) and centrally through the inner or outer holding region (6, 6a).

5. Impact bar according to claim 4, **characterised in that** the section line (S) of the longitudinal side planes (E1, E2) runs at a distance from the front side (2), each longitudinal side plane (E1, E2) including an angle (W1) of 4° to 8° with the central longitudinal plane (MLE).

6. Impact bar according to claim 5, **characterised in that** the section line (S) of the longitudinal side planes (E1, E2) runs at a distance from the rear side (3), each longitudinal side plane (E1, E2) including an angle (W1) of 4° to 8° with the central longitudinal plane (MLE).

7. Impact bar according to any of claims 4 to 6, **characterised in that** the angle (W1) between the longitudinal side planes (E1, E2) and the central longitudinal plane (MLE) is 6° to 7°.

8. Impact bar according to any of claims 1 to 7, **characterised in that** the angle (W3) between the front side (2) and the rear side (3) is 12° to 17°.

9. Impact bar according to claim 1, **characterised in that** the upper flank (13, 14) of the foot (10) is arranged at an angle (W2) of 18° to 22° to the rear side (3).

10. Impact bar according to any of claims 1 to 9, **characterised in that** the rounded region (11, 12) merges tangentially into the rear side (3) of the impact bar (1) and into the flanks (13, 14) of the foot (10).

11. Impact bar according to any of claims 1 to 10, **characterised in that** the longitudinal recess (16) is wider than the shank (9).

12. Impact bar according to any of claims 1 to 11, **characterised in that** the foot (10) has a height (H5) measured perpendicular to the rear side (3) and the longitudinal recess (16) has a depth (H4) measured perpendicular to the rear side (3), the depth (H4) being 20% to 40% of the height (H5) at the lowest point.

13. Impact bar according to any of claims 1 to 12, **characterised in that** the longitudinal recess (16) is rounded in the transverse direction.

14. Impact bar according to any of claims 1 to 13, **characterised in that** the holding region (6, 6a) is mirror-symmetrical with respect to the central longitudinal plane (MLE).

15. Impact bar according to any of claims 1 to 14, **characterised in that** the rounded regions (11, 12) each have a radius of at least 10 mm.

## Revendications

1. Bande de percussion destinée à garnir un espace de percussion d'un broyeur à percussion, présentant les caractéristiques suivantes :
a) la bande de percussion (1) possède une face avant (2), une face arrière (3) située à une certaine distance de la face avant (2), et deux faces longitudinales (4, 5) s'étendant depuis la face avant (2) vers la face arrière (3) ;
b) la face avant (2) ne s'étend pas de manière parallèle à la face arrière (3) et inclut avec la face arrière (3) un angle (W3) inférieur à 90° et supérieur à 0°;
c) les deux faces longitudinales (4, 5) s'étendent au moins partiellement dans des plans latéraux longitudinaux (E1, E2) qui se coupent ;
d) au niveau de la face arrière (3) est agencée une région de retenue extérieure (6) munie de contre-dépouilles (7, 8) et faisant saillie par rapport à la face arrière (3) en vue d'une fixation, amovible et par complémentarité de forme, de la bande de percussion (1) ;
e) la région de retenue (6) présente un pied élargi (10) et une hampe (9) plus étroite par rapport au pied (10), dans laquelle le pied (10) est relié à la face arrière (3) par l'intermédiaire de la hampe (9), dans laquelle les contre-dépouilles (7, 8) sont situées latéralement par rapport à la hampe (9) et sont délimitées par le pied (10) et la face arrière (3), dans laquelle les contre-dépouilles (7, 8) présentent en coupe transversale respectivement des régions arrondies (11, 12) s'étendant depuis la face arrière (3) jusqu'à des flancs supérieurs (13, 14) du pied (10) ;
**caractérisée par** la caractéristique suivante :
f) le pied (10) présente une gorge longitudinale (16) sur sa base de pied (15) détournée de la face arrière (3).

2. Bande de percussion selon la revendication 1, **caractérisée en ce que** les faces longitudinales (4, 5) s'étendent principalement dans les plans latéraux longitudinaux (E1, E2) qui se coupent.

3. Bande de percussion selon la revendication 1 ou 2, **caractérisée en ce qu'**elle présente une région de retenue intérieure (6a) destinée à recevoir un assemblage à vis.

4. Bande de percussion selon l'une quelconque des revendications 1 à 3, **caractérisée en ce que** les plans latéraux longitudinaux (E1, E2) se coupent selon une ligne de coupe (S), dans laquelle la ligne de coupe (S) se situe dans un plan longitudinal central (MLE) de la bande de percussion (1), dans laquelle le plan longitudinal central (MLE) est perpendiculaire à la face arrière (3) et passe par le milieu de la région de retenue intérieure ou extérieure (6, 6a).

5. Bande de percussion selon la revendication 4, **caractérisée en ce que** la ligne de coupe (S) des plans latéraux longitudinaux (E1, E2) s'étend à une certaine distance de la face avant (2), dans laquelle chaque plan latéral longitudinal (E1, E2) inclut avec le plan longitudinal central (MLE) un angle (W1) de 4° à 8°.

6. Bande de percussion selon la revendication 5, **caractérisée en ce que** la ligne de coupe (S) des plans latéraux longitudinaux (E1, E2) s'étend à une certaine distance de la face arrière (3), dans laquelle chaque plan latéral longitudinal (E1, E2) inclut avec le plan longitudinal central (MLE) un angle (W1) de 4° à 8°.

7. Bande de percussion selon l'une quelconque des revendications 4 à 6, **caractérisée en ce que** l'angle (W1) inscrit entre les plans latéraux longitudinaux (E1, E2) et le plan longitudinal central (MLE) est de 6° à 7°.

8. Bande de percussion selon l'une quelconque des revendications 1 à 7, **caractérisée en ce que** l'angle (W3) inscrit entre la face avant (2) et la face arrière (3) est de 12° à 17°.

9. Bande de percussion selon la revendication 1, **caractérisée en ce que** le flanc supérieur (13, 14) du pied (10) est agencé par rapport à la face arrière (3) selon un angle (W2) qui est de 18° à 22°.

10. Bande de percussion selon l'une quelconque des revendications 1 à 9, **caractérisée en ce que** la région arrondie (11, 12) se raccorde de manière tangentielle à la face arrière (3) de la bande de percussion (1) et aux flancs (13, 14) du pied (10).

11. Bande de percussion selon l'une quelconque des revendications 1 à 10, **caractérisée en ce que** la gorge longitudinale (16) est plus large que la hampe (9).

12. Bande de percussion selon l'une quelconque des revendications 1 à 11, **caractérisée en ce que** le pied (10) a une hauteur (H5) mesurée de manière perpendiculaire à la face arrière (3) et la gorge longitudinale (16) a une profondeur (H4) mesurée de manière perpendiculaire à la face arrière (3), dans laquelle la profondeur (H4) au point le plus bas représente entre 20 % et 40 % de la hauteur (H5).

13. Bande de percussion selon l'une quelconque des revendications 1 à 12, **caractérisée en ce que** la gorge longitudinale (16) est arrondie dans le sens transversal.

14. Bande de percussion selon l'une quelconque des revendications 1 à 13, **caractérisée en ce que** la région de retenue (6, 6a) présente une symétrie de miroir par rapport au plan longitudinal central (MLE).

15. Bande de percussion selon l'une quelconque des revendications 1 à 14, **caractérisée en ce que** les régions arrondies (11, 12) présentent respectivement un rayon d'au moins 10 mm.
